# EUROPÄISCHE PATENTSCHRIFT

(11) **EP 0 126 059 B1**
(45) Veröffentlichungstag und Bekanntmachung des Hinweises auf die Patenterteilung: **06.05.1987**
(21) Anmeldenummer: 84890054.4
(22) Anmeldetag: 21.03.1984
(51) Int. Cl.: B21B 31/00

(54) **Walzgerüst**
Roll stand
Cage de laminoir

(30) Priorität: 06.05.1983 AT 1668/83
(43) Veröffentlichungstag der Anmeldung: 21.11.1984
(73) Patentinhaber: GFM Gesellschaft für Fertigungstechnik und Maschinenbau Gesellschaft m.b.H., A-4403 Steyr (AT)
(72) Erfinder: Hojas, Hans, Dipl.-Ing. Dr. mont., A-4400 Steyr (AT); Hein, Otto, A-4400 Steyr (AT)
(74) Vertreter: Hübscher, Gerhard, Dipl.-Ing.

## Beschreibung

Die Erfindung betrifft ein Walzgerüst für eine Walzstraße zum Walzen von Stabmaterial irisbesondere aus hochlegierten Stählen oder Superlegierungen, mit Kammwalzgetriebe und wechselbarem Walzengehäuse, wobei das im Walzengehäuse gelagerte Walzenpaar über aus voneinander abziehbaren Teilen bestehende Kupplungen an die Abtriebswellen des Kammwalzgetriebes ankuppelbar ist.

Bei der Herstellung von Stabstahl wird das Ausgangsmaterial dem Stichplan entsprechend in mehreren Stichen zum gewünschten Endquerschnitt ausgewalzt, und es ist bekannt, alle diese Stiche hintereinander in einer Walzstraße durchzuführen, die aus einer dem Stichplan angepaßten Mehrzahl von Walzgerüsten besteht.

Müssen gegenüber der Startdimension kleine Fertigdimensionen gewalzt werden, sind also sehr viele Stiche bis zum Erreichen des Endquerschnittes notwendig, kommt es zu übermäßig langen Walzstraßen und im Endbereich auch zu sehr hohen Durchlaufgeschwindigkeiten, wo-' durch für das Walzgut zwischen den einzelnen Stichen nur wenig Zeit zur Rekristallisation u. dgl. verbleibt und daher diese Walzstraßen für hochlegierte Stähle ungeeignet sind. Stabmaterial aus diesen Stählen muß bisher mühsam und arbeitsintensiv auf einzelnen offenen reversiblen Walzgerüsten ausgewalzt werden. Alle bekannten Anlagen sind darüber hinaus sehr aufwendig und mit großem Platzbedarf verbunden, welche ungünstigen Verhältnisse sich gerade beim Walzen von Edelstahl, beispielsweise hochlegiertem Stahl, wegen der geringen Querschnittsabnahme pro Stich noch wesentlich verschlechtern.

Es gibt auch schon verschiedenste Walzgerüste mit wechselbaren Walzengehäusen, um einen Walzenwechsel auf Grund von Verschleißerscheinungen oder zur Änderung der Walzenprofilierung zu erleichtern. Allerdings sind alle diese Walzengehäuse stets mit Walzen gleichbleibender Dimensionierung, Lagerung und Antriebseinrichtung bestückt und können den Aufbau und die Arbeitsweise der Walzstraßen nicht beeinflussen.

Weiters wurde, wie die DE-B-1 145124 zeigt, bereits vorgeschlagen, an ein Reduziergetriebe über eine gemeinsame Kuppelstelle wahlweise ein horizontales Walzenpaar oder ein vertikales Walzenpaar anzuschließen, was aber den Austausch jeweils des ganzen Horizontal- oder Vertikalgerüstes samt Walzen und zugehörigen Kammwalzen, Gelenkspindeln, Getrieben u. dgl. verlangt und wiederum nur den Einsatz ein und derselben Walzendimension erlaubt.

Der Erfindung liegt daher die Aufgabe zugrunde, diese Mängel zu beseitigen und ein Walzgerüst der eingangs geschilderten Art zu schaffen, das sich durch die Möglichkeit einer einfachen Anpassung an verschiedenste Walzprogramme auszeichnet und vor allem auch auf kleinem Raum und ohne großen Aufwand die Aufstellung einer Walzstraße erlaubt, die ein wirtschaftliches Walzen von Stabmaterial insbesondere aus hochlegierten Stählen in weiten Abmessungsbereichen gewährleistet.

Die Erfindung löst diese Aufgabe dadurch, daß dem Kammwalzgetriebe zusätzlich zu dem einen Walzengehäuse mit im Ballen- und Zapfendurchmesser auf einen bestimmten Querschnittsbereich des zu walzenden Stabmaterials ausgelegten Walzen wenigstens ein weiteres anderes Walzengehäuse mit im Ballen- und Zapfendurchmesser auf einen kleineren Querschnittsbereich des zu walzenden Stabmaterials ausgelegten Walzen zugehört, das anstatt des ersteren Walzengehäuses bei Aufrechterhaltung dessen Walzmitte unter Einsatz eines an die geänderten Walzendimensionen angepaßten Zwischengetriebes am Kammwalzgetriebe anschließbar ist, welches Zwischengetriebe eingangsseitig zum Anschluß an eine der Abtriebswellen des Kammwalzgetriebes einen Kupplungsteil trägt, der mit dem auf dieser Abtriebswelle sitzenden Teil der für den Walzengehäuseanschluß dienenden Kupplung zusammenwirkt, wobei vorzugsweise auch zur Antriebsverbindung von Zwischengetriebe und Zusatzwalzengehäuse Kupplungen aus voneinander abziehbaren Teilen vorgesehen sind.

Diese Zusatzwalzengehäuse erlauben im Gegensatz zu den üblichen Wechselgehäusen für den bloßen Austausch verschlissener Walzen durch neue, aber gleiche Walzen eine Umrüstung der Walzstraße auf andere Walzendimensionen und damit eine Änderung des walzbaren Querschnittsbereiches. Es genügt somit eine vergleichsweise kleine Walzstraße mit wenigen Walzgerüsten, um Stabmaterial in ein oder mehreren Durchläufen praktisch auf jede beliebige Querschnittsgröße auswalzen zu können, wobei lediglich nach jedem Walzgutdurchlauf die Walzengehäuse durch die Zusatzwalzengehäuse oder bereits aufgesetzte Zusatzwalzengehäuse durch entsprechend weitere, neue Zusatzwalzengehäuse ersetzt werden müssen. Die Zusatzwalzengehäuse sind für die einzelnen Durchläufe mit abgestuft dimensionierten Walzen bestückt, die eine gleichbleibende Walzachse definieren und in ihrer Drehzahl jeweils auf gleiche Durchlaufgeschwindigkeiten abgestimmt sind, so daß für jeden Querschnitt beste Walzbedingungen erreicht werden können. Dabei läßt sich mit dem Zwischengetriebe zur Antriebsverbindung von Zusatzwalzengehäuse und Kammwalzgetriebe der durch die unterschiedlichen Walzendimensionen und die bleibende Walzmitte bedingte Abstand zwischen Kammwalzgetriebe und Zusatzwalzengehäuse einfach überbrücken, wobei gleichzeitig die Antriebsdrehzahlen an diese Dimensionsunterschiede angepaßt werden können. Das Zwischengetriebe ist vorzugsweise vom Zusatzwalzengehäuse lösbar, kann aber auch mit diesem zu einer Baueinheit zusammengefaßt sein.

Die Möglichkeit, das auf den größten Walzendurchmesser ausgelegte Walzengehäuse durch entsprechende Zusatzwalzengehäuse zu ersetzen, erlaubt auf rationellste Weise eine bestehende Walzstraße optimal zu nutzen. Zum Beispiel läßt sich auf einer Walzstraße mit acht Gerüsten durch Einsatz von jeweils einem Walzengehäuse und zwei Zusatzwalzengehäusen (Gruppe der ersten vier Gerüste : Walzendurchmesser im Walzengehäuse 600 mm, im ersten Zusatzwalzengehäuse 450 mm und im zweiten Zusatzwalzengehäuse 320 mm ; Gruppe der zweiten vier Gerüste: Walzendurchmesser im Walzengehäuse 520 mm, im ersten Zusatzwalzengehäuse 380 mm und im zweiten Zusatzwalzengehäuse 280 mm) in insgesamt drei Durchläufen Stabmaterial, ausgehend von einer Startdimension von 100 mm Durchmesser, bei jeweils 75 %iger Querschnittsabnahme mit Fertigdimensionen bis 12,5 mm Durchmesser herstellen, wozu bisher Anlagen mit drei voneinander unabhängigen kompletten Walzstraßen notwendig wären. Da erfindungsgemäß für die jeweiligen Durchläufe immer nur eigene Zusatzwalzengehäuse erforderlich sind, alle anderen Einrichtungen, vom Kammwalzgetriebe bis zur Steuerung, aber beibehalten werden können, läßt sich der Aufwand gegenüber bekannten Anlagen wesentlich senken. Gesenkt wird allerdings auch die Kapazität der Walzstraße, was aber beim geringeren Mengenbedarf an Stabmaterial aus Edelstahl u. dgl. nur zu einer besseren Auslastung der Anlage führt.

Walzgerüste gemäß der AT-B-370 643 haben sich wegen ihrer kompakten Konstruktion und der Möglichkeit rationeller Walzenwechsel bereits durchaus bewährt und eignen sich auch bestens zum Einsatz bei erfindungsgemäßen Walzstraßen. Dazu ist dann das Zusatzwalzengehäuse, dem Walzengehäuse entsprechend, mit einem Lagermaul auf den äußeren Lagerzapfen aufsetzbar und von einer Wechselstellung in eine das Zwischengetriebe einschließende dichte Paßstellung am Kammwalzgetriebe und umgekehrt verschwenkbar, wobei sich das Zwischengetriebe seinerseits mit einem Lagermaul auf einem inneren Lagerzapfen des Kammwalzgetriebes abstützt. Ähnlich wie das Walzengehäuse lassen sich hier die Zusatzwalzengehäuse und auch die Zwischengetriebe schnell und problemlos montieren und demontieren, wobei auch das Zusatzwalzengehäuse für das Kammwalzgetriebe als Getriebedeckei fungiert und die geschlossene Baueinheit mit allen ihren Vorteilen hinsichtlich Getriebeabschluß, Kupplungsanordnung, Schmierungsbedingungen u. dgl. erhalten bleibt.

In der Zeichnung ist der Erfindungsgegenstand beispielsweise dargestellt, und zwar zeigen

Figur 1 bzw. Figur 2 jeweils im Schnitt ein Walzgerüst mit aufgesetztem Walzengehäuse bzw. mit aufgesetztem Zusatzwalzengehäuse.

Das im ganzen mit 1 bezeichnete Walzgerüst weist ein Kammwalzgetriebe 2 mit zwei Abtriebswellen 3 für den Walzenantrieb auf und bildet walzenseitig eine Abschlußwand 4 zum dichten Ansetzen eines die Walzen aufnehmenden Walzengehäuses, wobei zur Abstützung und Befestigung dieses Walzengehäuses außerdem ein äußerer Lagerzapfen 5 sowie eine hydraulische Schnellspannvorrichtung 6 vorgesehen sind.

Wie in Fig. 1 angedeutet, sitzt am Kammwalzgetriebe 2 ein kassettenförmiges Walzengehäuse 7, das sich über ein Lagermaul 8 am Lagerzapfen 5 abstützt und mittels der Schnellspannvorrichtung 6 dichtend aber lösbar an der Abschlußwand 4 befestigt ist. Im Walzengehäuse 7 lagert ein Walzenpaar 9, wobei über einen Verstelltrieb 10 drehverstellbare Exzenterbüchsen 11, 12 für die Walzenlager ein radiales Anstellen des Walzenpaares 9 erlauben. Zur Antriebsverbindung zwischen Walzenpaar 9 und Abtriebswellen 3 des Kammwalzgetriebes 2 dienen Oldham-Kupplungen 13, die aus voneinander abziehbaren Teilen 13', 13" bestehen und nicht nur die erforderliche Drehmomentenübertragung mit sich bringen, sondern auch den durch das Anstellen des Walzenpaares 9 bedingten Querversatz ausgleichen.

Um das Walzgerüst 1 innerhalb großer Bereiche an unterschiedliche Walzprogramme anpassen zu können, ist, wie in Fig. 2 angedeutet, dem Kammwalzgetriebe 2 ein kleiner dimensioniertes Zusatzwalzengehäuse 7' zugeordnet, das sich unter Zwischenschaltung eines Zwischengetriebes 14 statt des Walzengehäuses 7 auf das Kammwalzgetriebe 2 aufsetzen läßt. Dieses Zusatzwalzengehäuse 7' ist auf eine an die Abschlußwand 4 angepaßte Deckelplatte 7" aufgebaut, die ebenfalls ein Lagermaul 8' für den Lagerzapfen 5 aufweist und mittels der Schnellspanneinrichtung 6 fixiert werden kann. Das Zusatzwalzengehäuse 7' nimmt ein gegenüber dem Walzenpaar 9 kleiner dimensioniertes Walzenpaar 9' auf, das zur radialen Anstellbarkeit in über einen Verstelltrieb 10' drehverstellbaren Exzenterbüchsen 11', 12' lagert. Die Walzmitte des Walzenpaares 9' entspricht dabei stets exakt der durch das Walzenpaar 9 des Walzengehäuses 7 bestimmten Walzmitte. Zur Überbrückung der sich auf Grund der Dimensionsänderung des Walzenpaares 9' gegenüber dem Walzenpaar 9 ergebenden Distanz zum Kammwalzgetriebe 2 und zur Angleichung der Walzendrehzahl wird ein Zwischengetriebe 14 zwischengeschaltet, das sich über ein Lagermaul 15 an einem inneren Lagerzapfen 16 des Kammwalzgetriebes 2 abstützt und innerhalb des durch die Abschlußwand 4 entstehenden Raumes Platz findet. Dieses Zwischengetriebe 14 weist zwei Abtriebswellen 3' auf, an die das Walzenpaar 9' über Oldham-Kupplungen 17 aus voneinander abziehbaren Teilen 17'. 17" anschließbar ist. Zur Verbindung mit einer der Abtriebswellen 3 des Kammwalzgetriebes 2 trägt das Zwischengetriebe 14 eingangsseitig einen Kupplungsteil 13"', der mit dem auf dieser Abtriebswelle 3 verbleibenden Teil 13' der Oldham-Kupplung 13 für das Walzengehäuse 9 zusammenwirkt und den Antrieb vom Kammwalzgetriebe ableitet.

Die Zuordnung von zwei oder mehr Walzengehäusen zu einem gemeinsamen Kammwalzgetriebe erlaubt eine rationelle und aufwandsarme Anpassung der Walzgerüste an die verschiedensten Walzdimensionen, so daß beispielsweise mit einer kurzen Walzstraße aus diesen Walzgerüsten mehrere Walzdurchläufe möglich sind und auf einer kleinen Anlage große Dimensionsbereiche gewalzt werden können. Dazu ist es lediglich notwendig, nach dem Durchlauf des Walzgutes das Walzengehäuse 9 abzunehmen und durch das Zwischengetriebe 14 und das Zusatzwalzengehäuse 7' zu ersetzen bzw. das Zwischengetriebe 14 und das Zusatzwalzengehäuse 7' durch andere geeignet dimensionierte Zwischengetriebe und Zusatzwalzengehäuse auszutauschen.

## Patentansprüche

1. Walzgerüst (1) für eine Walzstraße zum Walzen von Stabmaterial insbesondere aus hochlegierten Stählen oder Superlegierungen, mit Kammwalzgetriebe (2) und wechselbarem Watzengehäuse (7), wobei das im Walzengehäuse (7) gelagerte Walzenpaar (9) über aus voneinander-abziehbaren Teilen (13', 13") bestehende Kupplungen (13) an die Abtriebswellen (3) des Kammwalzgetriebes (2) ankuppelbar ist, dadurch gekennzeichnet, daß dem Kammwalzgetriebe (2) zusätzlich zu dem einen Walzengehäuse (7) mit den im Ballen- und Zapfendurchmesser auf einen bestimmten Querschnittsbereich des zu walzenden Stabmaterials ausgelegten Walzen (9) wenigstens ein weiteres anderes Walzengehäuse (7') mit im Ballen- und Zapfendurchmesser auf einen kleineren Querschnittsbereich des zu walzenden Stabmaterials ausgelegten Walzen (9') zugehört, das anstatt des ersteren Walzengehäuses_{?} (7) bei Aufrechterhaltung dessen Walzmitte unter- Einsatz eines an die geänderten Walzendimensianen angepaßten Zwischengetriebes (14) am; Kammwalzgetriebe (2) anschließbar ist, welches Zwischengetriebe (14) eingangsseitig zum Anschluß an eine der Abtriebswellen (3) des Kammwalzgetriebes (2) einen Kupplungsteil (13"') trägt, der mit dem auf dieser Abtriebswelle (3) sitzenden Teil (13') der für den Walzengehäuseanschluß dienenden Kupplung (13) zusammenwirkt, wobei vorzugsweise auch zur Antriebsverbindung von Zwischengetriebe (14) und Zusatzwalzengehäuse (7') Kupplungen (17) aus voneinander abziehbaren Teilen (17', 17") vorgesehen sind.

2. Walzgerüst nach Anspruch 1, mit einem dichtend an das deckellose Kammwalzgetriebe (2) anschließenden Walzengehäuse (7), das über ein nach unten offenes Lagermaul (8) auf einem äußeren Lagerzapfen (5) des Kammwalzgetriebes (2) aufsitzt und aus einer PaßsteIlung am Getriebe in eine Wechselstellung und umgekehrt verschwenkbar lagert, dadurch gekennzeichnet, daß das:Zusatzwalzengehäuse (7'), dem Walzengehäuse (7) entsprechend, mit einem Lagermaul (8') auf den äußeren Lagerzapfen (5) aufsetzbar und von einer Wechselstellung in eine das Zwischengetriebe (14) einschließende dichte Paßstellung am Kammwalzgetriebe (2) und umgekehrt verschwenkbar ist, wobei sich das Zwischengetriebe (14) seinerseits mit einem Lagermaul (15) auf einem inneren Lagerzapfen (16) des Kammwalzgetriebes (2) abstützt.

## Claims

1. A rolling mill stand (1) for use in a rolling mill train for rolling rod stock, particularly of high- alloy steels or superalloys, comprising a pinion drive (2) and a replaceable roll housing (7), wherein the pair of rolls (9) mounted in the roll housing (7) are adapted to be coupled to the pinion drive (2) by means of couplings (13), which consist of members (13', 13") which are adapted to be pulled apart, characterized in that the pinion drive (2) has associated with it a roll housing (7) provided with rolls (9) having a barrel diameter and neck diameters selected for a certain cross-sectional range of the rod stock to be rolled and at least one additional, other roll housing (7') comprising rolls (9') which have barrel and neck diameters selected for a smaller cross-sectional range of the rod stock to be rolled, and said other roll housing is adapted to be connected to the pinion drive (2) instead of the first-mentioned roll housing (7) by means of an intermediate drive (14), which is adapted to the changed roll dimensions, in such a manner that the center line of the rolling path remains the same and said intermediate drive (14) carries at its inlet end a coupling member (13"'), which is adapted to be connected to one of the output shafts (3) of the pinion drive (2) and cooperates with that member (13') which is mounted on said output shaft (3) and belongs to the coupling for connection to the roll housing, and couplings (17) consisting of members (17', 17") which can be pulled apart are provided also for operatively connecting the intermediate drive (14) and the additional roll housing (7').

2. A rolling mill stand according to Claim 1 comprising a roll housing (7), which is sealingly connected to the coverless pinion drive (2) and has an open-bottommed bearing mouth (8) which is mounted on an outer journal (5) of the pinion drive (2) and said roll housing is mounted for a pivotal movement from a position in engagement with the drive to a change position and vice versa, characterized in that the additional roll housing (7') like the roll housing (7) has a bearing mouth (8') which is adapted to be mounted on the outer journal (5) and is pivotally movable from a change position to a position in which the intermediate drive (14) is in sealing engagement with the pinion drive (2) and vice versa, and the intermediate drive (14) has a bearing mouth (15) which is mounted on an inner journal (16) of the pinion drive (2).

## Revendications

1. Cage de laminoir (1) pour un train de laminoir pour le laminage de matière en barre, en particulier formée d'aciers hautement alliés ou de super-alliages, avec mécanisme (2) de pignons à chevrons et enveloppe de cylindres interchangeable (7), la paire de cylindres (9) montée dans l'enveloppe (7) de cylindres pouvant être accouplée, par l'intermédiaire d'accouplements (13) formés de parties (13', 13") pouvant être retirées l'une de l'autre, aux arbres menés (3) du mécanisme (2) de pignons à chevrons, caractérisée par le fait qu'au mécanisme de pignons à chevron appartient, outre l'une des enveloppes (7) de cylindres avec les cylindres (9) conçus quant au diamètre de table et de tourillons pour une gamme déterminée de section de la matière en barre à laminer, au moins une autre enveloppe (7') de cylindres munie de cylindres (9') conçus quant au diamètre de table et de tourillons pour une plus petite gamme de section de la matière en barre à laminer et qui peut être reliée au mécanisme de pignons à chevrons au lieu de la première enveloppe (7) de cylindres, avec maintien du centre des cylindres de celle-ci, avec utilisation d'un mécanisme intermédiaire (14) adapté aux dimensions de cylindres modifiées, le mécanisme intermédiaire (14) portant du côté de l'entrée, pour le raccordement à l'un des arbres menés (3) du mécanisme (2) de pignons à chevrons, une partie d'accouplement (13") qui coopère avec la partie (13'), montée sur cet arbre mené (3), de l'accouplement (13) servant au raccordement de l'enveloppe de cylindres, des accouplements (17), formés de parties (17', 17") pouvant être retirées l'une de l'autre, étant de préférence prévus aussi pour la liaison d'entraînement du mécanisme intermédiaire (14) et de l'enveloppe supplémentaire (7') de cylindres.

2. Cage de laminoir selon la revendication 1, munie d'une enveloppe (7) de cylindres se raccordant de façon étanche au mécanisme (2) de pignons à chevrons dépourvu de couvercle, enveloppe qui est posée, par l'intermédiaire d'une gueule (8) de palier ouverte vers le bas, sur un tourillon extérieur (5) du mécanisme (2) de pignons à chevrons et est montée, de manière à pouvoir pivoter d'une position d'ajustement sur le mécanisme à une position de changement, et inversement, caractérisée par le fait que l'enveloppe supplémentaire (7') de cylindres, d'une façon qui correspond à l'enveloppe (7) de cylindres, peut être posée par une gueule (8') de palier sur le tourillon extérieur (5) et peut pivoter d'une position de changement à une position d'ajustement étanche sur le mécanisme (2) de pignons à chevrons, enfermant le mécanisme intermédiaire (14) et, inversement, le mécanisme intermédiaire (14) s'appuyant de son côté par une gueule (15) de palier sur un tourillon intérieur (16) du mécanisme (2) de pignons à chevrons.
